# EUROPÄISCHE PATENTANMELDUNG

(11) **EP 4 778 690 A1**
(43) Veröffentlichungstag der Anmeldung: **22.07.2026**
(21) Anmeldenummer: 25224527.9
(22) Anmeldetag: 17.12.2025
(51) Int. Cl.: B28D 1/26, B25D 17/02

(54) **WANDNUTERZEUGUNGSVORRICHTUNG ZUM ERZEUGEN VON NUTEN IN EINER WAND**

(30) Priorität: 15.01.2025 DE 102025101255
(71) Anmelder: Fedosov, Maxim, 88326 Aulendorf (DE)
(72) Erfinder: Fedosov, Maxim, 88326 Aulendorf (DE)
(74) Vertreter: RavensPAT Patentanwälte Partnerschaft mbB

(57) **Zusammenfassung**

Es wird eine Wandnuterzeugungsvorrichtung (1) zum Erzeugen von Nuten oder Schlitzen in einer Wand oder Mauer aus Stein oder steinähnlichen Werkstoffen mit wenigstens einer ersten Schneidkante (3) und mit einem in eine Längsachse (5) ausgerichteten Schaft (2), vorgeschlagen, wobei gegenüber dem Stand der Technik eine verbesserte bzw. effizientere Betriebsweise verwirklicht wird, wobei insbesondere die Erzeugung von Nuten oder Schlitzen in einer Wand bzw. Boden, Decke oder Mauer aus Stein oder steinähnlichen Werkstoffen weniger aufwändig ist, sowohl zeitlich als auch bzgl. der körperlichen Belastung sowie der (kostenintensiven) Bevorratung unterschiedlichster Werkzeuge. Dies wird erfindungsgemäß dadurch erreicht, dass zusätzlich eine zweite Schneidkante (4) vorgesehen ist und dass die erste Schneidkante (3) und die zweite Schneidkante (4) jeweils quer in Bezug auf die Längsachse (5) ausgerichtet sind, wobei quer zu einer Schneidkantenrichtung der ersten Schneidkante (3) und der zweiten Schneidkante (4) ein Abstand (6) zwischen der ersten Schneidkante (3) und der zweiten Schneidkante (4) vorgesehen ist.

## Beschreibung

Die Erfindung betrifft eine Wandnuterzeugungsvorrichtung zum Erzeugen von Nuten oder Schlitzen in einer Wand bzw. Boden, Decke oder Mauer aus Stein oder steinähnlichen Werkstoffen mit wenigstens einer ersten Schneidkante und mit einem in eine Längsachse ausgerichteten Schaft nach Anspruch 1 sowie ein Wandnuterzeugungshandgerät mit einem Antriebsmotor zum Antreiben eines Nutwerkzeuges für eine Arbeitsbewegung nach Anspruch 10 und ein Verfahren zum Erzeugen von Nuten oder Schlitzen in einer Wand oder Mauer aus Stein oder steinähnlichen Werkstoffen nach Anspruch 13.

### Stand der Technik

Mauernutfräsen sind auf Baustellen, insbesondere im Hochbau und Innenausbau häufig anzutreffen. Sie werden als Elektrowerkzeug zum Schlitzen von Nuten für Rohre und Kabel in Beton, Gipswänden und Mauerwerk verwendet, zum Beispiel für die Verlegung von Wasser- und Stromleitungen in Wänden oder Böden. Mauernutfräsen existieren in unterschiedlichen Ausführungen. Hierfür können auch allgemein übliche Trennschleifer mit Diamant-/Trennscheibe verwendet werden, die auch für andere Zwecke auf Baustellen eingesetzt werden.

In der Regel besteht eine Mauernutfräse aus einem Elektromotor, der ein Fräsrad oder mehrere (Diamant-)Trennscheiben antreibt, vgl. z.B. DE 1 052 099, DE 24 42 976 C3. Mauernutfräsen, die nur ein einzelnes Fräsrad besitzen, haben einen sehr begrenztes Einsatzspektrum, denn sie können nur einen Schlitz begrenzter Breite herstellen. Heute üblich und weit verbreitet sind Mauernutfräsen mit mehreren Trennscheiben. Teilweise können diese Trennscheiben stufenlos im Abstand zwischen etwa 5-40 mm verstellt werden. Ebenso ist die Nuttiefe bis ca. 65 mm einstellbar. Eine Grundplatte, die oft auch mit Rollen versehen ist, dient dazu, die Maschine auf der Wand fortzubewegen.

Die üblicherweise senkrecht zur Wand-/Oberfläche ausgerichteten Trennscheiben weisen eine enorme Staubentwicklung auf, was zu einer starken Verschmutzung der Baustelle führt sowie für die Bedienperson eine gesundheitliche Belastung darstellt. Deshalb sind die Maschinen oftmals komplett gekapselt und bieten einen Anschluss für eine Absaugeinrichtung, so dass die ansonsten enorme Staubbelastung auf ein Minimum reduziert werden kann, vgl. z.B. DE 10 2015 008 579 A1.

Mit einfachen Trennschleifern werden manuell zwei möglichst parallele Nuten in die Wand geschnitten, ebenso wie mit den derzeit gebräuchlichsten Mauernutfräsen, diese trennen nur zwei Nuten in die Wand, der mittlere Steg muss in beiden Fällen dann noch nachträglich manuell mit einem anderem Werkzeug wie einem Handmeißel entfernt werden. Auch in den Ecken zweier Wände bzw. von Wand und Decke bzw. von Wand und Boden muss nachgearbeitet werden, oftmals manuell mittels eines Handmeißels, der einen Schaft und vorne eine Schneidkante umfasst.

Dementsprechend ist all dies sehr aufwändig, sowohl zeitlich als auch bzgl. der körperlichen Belastung sowie der (kostenintensiven) Bevorratung unterschiedlichster Werkzeuge.

### Aufgabe und Vorteile der Erfindung

Aufgabe der Erfindung ist es demgegenüber, eine Wandnuterzeugungsvorrichtung bzw. ein Wandnuterzeugungshandgerät sowie ein Verfahren vorzuschlagen, wobei gegenüber dem Stand der Technik eine verbesserte bzw. effizientere Betriebsweise verwirklicht wird, wobei insbesondere die Erzeugung von Nuten oder Schlitzen in einer Wand bzw. Boden, Decke oder Mauer aus Stein oder steinähnlichen Werkstoffen weniger aufwändig ist, sowohl zeitlich als auch bzgl. der körperlichen Belastung sowie der Bevorratung unterschiedlichster Werkzeuge.

Diese Aufgabe wird, ausgehend von einer Wandnuterzeugungsvorrichtung der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend umfasst eine erfindungsgemäße Wandnuterzeugungsvorrichtung zum Erzeugen von Nuten oder Schlitzen in einer Wand oder Mauer aus Stein oder steinähnlichen Werkstoffen wenigstens eine erste Schneidkante und einen in eine Längsachse ausgerichteten Schaft, wobei zusätzlich eine zweite Schneidkante vorgesehen ist und wobei die erste Schneidkante und die zweite Schneidkante jeweils quer in Bezug auf die Längsachse ausgerichtet sind, wobei quer zu einer Schneidkantenrichtung der ersten Schneidkante und quer zu einer Schneidkantenrichtung der zweiten Schneidkante ein Abstand zwischen der ersten Schneidkante und der zweiten Schneidkante vorgesehen ist.

Mit Hilfe der Erfindung kann zum Erzeugen von Nuten oder Schlitzen in einer Wand bzw. Boden, Decke oder Mauer aus Stein oder steinähnlichen Werkstoffen lediglich die erfindungsgemäße Wandnuterzeugungsvorrichtung bzw. das Wandnuterzeugungshandgerät verwendet werden. Denn ein wesentlicher Vorteil der Erfindung ist die Zeitersparnis in der Erstellung von sog. "Schlitzarbeiten", die zum Beispiel für die Verlegung von Gas-, Wasser- und/oder Daten-, Stromleitungen oder dergleichen in Wänden, Decken oder Böden etc. aus Stein oder steinähnlichen Werkstoffen notwendig sind. Zudem wird auch die Effizienz der "Schlitzarbeiten" durch die gleichbleibende Belastung des Anwenders gesteigert.

Dagegen wird bislang im Normalfall eine Mauernutfräse bzw. sog. "Schlitzmaschine" verwendet, die jedoch nicht bis ganz in die Ecken reicht. Somit ist der Anwender gezwungen noch einen handelsüblichen Flachmeißel zu verwenden, um die restlichen drei Arbeitsschritte auszuarbeiten. Hierzu muss er dreimal den Flachmeißel ansetzen und die Konturen abfahren, um den Schlitz fertig zu machen. Nachdem man einen Schlitz in der Wand mit der Schlitzmaschine gezogen hat, stehen demzufolge noch aufwändige Nacharbeiten mit einem herkömmlichen Flachmeißel an.

Beispielsweise sind die erste Schneidkante und die zweite Schneidkante der Wandnuterzeugungsvorrichtung parallel zueinander ausgerichtet. Hierdurch entsteht in einem einzigen Arbeitsgang eine (exakt) parallele bzw. gleichmäßige Nut. Dies verbessert die Arbeitseffizienz und zudem das optische Aussehen.

Zum Beispiel sind die erste Schneidkante und die zweite Schneidkante senkrecht zur Schneidkantenrichtung betrachtet nebeneinander angeordnet. Hiermit kann eine gute Nutherstellung verwirklicht werden.

Beispielsweise ist die Längsachse zwischen der ersten Schneidkante und der zweiten Schneidkante angeordnet oder vorhanden. Dies ermöglicht eine sehr gute Kraftverteilung, insb. in Bezug zum Schaft. Somit werden die Haltbarkeit sowie die Lebensdauer der Wandnuterzeugungsvorrichtung verbessert und die Arbeitsbelastung für einen Bediener verringert.

Zum Beispiel sind ein erster Schneidenabstand zwischen der ersten Schneidkante und der Längsachse sowie ein zweiter Schneidenabstand zwischen der zweiten Schneidkante und der Längsachse gleich groß. Beispielsweise ist der jeweilige Schneidenabstand in einer Richtung quer oder senkrecht zur Längsachse ausgebildet. Gegebenenfalls ist eine symmetrische Anordnung der beiden Schneidkanten in Bezug zum Schaft vorgesehen. Hiermit wird eine (nahezu) symmetrische Anordnung der beiden Schneidkanten in Bezug zur Längsachse und zudem auch in Bezug zum Schaft realisierbar, was wiederum eine besonders gleichmäßige Kraftverteilung ermöglicht. Dies verbessert die Haltbarkeit sowie die Lebensdauer der Wandnuterzeugungsvorrichtung ebenfalls deutlich.

Beispielsweise sind an dem Schaft ein erster, die erste Schneidkante umfassender Flachmeißel und ein zweiter, die zweite Schneidkante umfassender Flachmeißel angeordnet, so dass genau zwei Schneidkanten vorgesehen sind. Dies hat sich als besonders effizient und haltbar sowie kostengünstig herausgestellt. Zum Beispiel sind er erste und der zweite Flachmeißel integral bzw. einstückig mit dem Schaft ausgebildet. Denkbar ist auch, dass die Flachmeißel an den Schaft angefügt, z.B. geschweißt sind.

Zum Beispiel weist der Schaft ein erstes Ende zum Einspannen in einem Handgerät, z.B. Elektrowerkzeug wie ein Bohrhammer, auf, und an einem zweiten, dem ersten Ende entgegengesetzt angeordneten Ende des Schaftes sind der erste und der zweite Flachmeißel mit den Schneidkanten angeordnet.

Beispielsweise weist der erste Flachmeißel eine erste Meißellängsachse und der zweite Flachmeißel eine zweite Meißellängsachse auf, wobei die beiden Meißellängsachsen z.B. parallel zueinander und/oder auf einer (gemeinsamen) Meißelebene angeordnet sind.

Zum Beispiel ist eine Werkzeugbreite zwischen einer ersten Außenseite oder Außenfläche des ersten Flachmeißels und einer zweiten Außenseite oder Außenfläche des zweiten Flachmeißels vorgesehen, wobei die Werkzeugbreite einer zu erzeugenden Nutbreite der Nut oder des Schlitzes entspricht. Beispielsweise entspricht der Abstand der Schneidkanten der zu erzeugenden Nutbreite. Zudem kann auch beispielsweise die erste Außenseite oder Außenfläche des ersten Flachmeißels und die zweite Außenseite oder Außenfläche des zweiten Flachmeißels entgegengerichtet und quer zur Längsachse ausgerichtet sein. Auch dies hat sich als besonders effizient und haltbar sowie kostengünstig herausgestellt, da gerade hiermit in einem einzigen Arbeitsgang die gewünschte Nut bzw. Nutbreite generiert wird, und dies bis in Ecken oder andere schwerer zugängliche Stellen.

Beispielsweise umfasst der Schaft wenigstens eine Einspann-Nut, insbesondere wenigstens zwei Einspann-Nuten, zum Einspannen der Vorrichtung und/oder ist der Schaft als SDS-Schaft bzw. als SDS-plus-Schaft oder SDS-quick-Schaft oder SDS-max-Schaft oder dergleichen ausgebildet. Hiermit kann eine besonders effiziente Wandnuterzeugungsvorrichtung verwirklicht werden, die zudem auch mit handelsüblichen Wandnuterzeugungshandgeräten kompatibel ist. So kann zum Beispiel die Wandnuterzeugungsvorrichtung für ein sog. "Bohrerschaft-System" von schlagenden und ggf. drehenden Elektrowerkzeugen wie Bohrmaschinen und Bohrhämmer ohne großen Aufwand verwendet werden. Bei diesem Einspann- bzw. Einstecksystem mit wenigstens einer Einspann-Nut, insb. bei bereits handelsüblichen SDS-Systemen mit vier (standardisierten) Einspann-Nuten, ist der Schaft mit speziell ausgeformten und angeordneten Nuten versehen, die eine bessere Kraftübertragung zum Einspann-System des Handgerätes gewährleisten. So ermöglicht der SDS-Schaft zudem auch einen werkzeuglosen und schnellen Wechsel von entsprechend ausgebildeten Werkzeugen.

Bei SDS-Systemen sind flachere Einspann-Nuten, üblicherweise mit halbkreisförmigem Querschnitt, vorhanden, die lediglich die axiale Bewegung begrenzen. Eine axiale Verriegelung mittels zweier gegenüberliegender, flacherer bzw. halbkreisförmiger Einspann-Nuten und die radiale Drehmomentübertragung mittels zwei gegenüberliegender, eckigerer Einspann-Nuten erfolgen bei SDS-Systemen getrennt voneinander und dies nahezu verschleißfrei.

Die Verriegelung erfolgt mittels zweier gegenüberliegender Einspann-Nuten, d.h. mit Halbkreis-Querschnitt, in die jeweils eine im Futter integrierte Kugel des Handgerätes einrastet. Das Drehmoment wird dagegen über zwei bis zum Ende durchgehende separate Einspann-Nuten übertragen, in die balkenförmige Erhebungen bzw. Stege im Futter des Handgerätes formschlüssig greifen. Bei axialer Bewegung des Werkzeugs rollt die Kugel ab und die Stege gleiten in den Einspann-Nuten.

Das erfindungsgemäße Wandnuterzeugungshandgerät, insbesondere als Bohrhammer ausgebildet, weist einen (elektrischen) Antriebsmotor zum Antreiben eines Nutwerkzeuges für eine Arbeitsbewegung auf, wobei das Nutwerkzeug wenigstens in einem Nuterzeugungsbetrieb eine Arbeitsbewegung, insbesondere eine lineare Vor- und Zurückbewegung, in Längsrichtung ausführt, wobei das Nutwerkzeug als Wandnuterzeugungsvorrichtung wie zuvor beschrieben ausgebildet ist. Hierbei umfasst beispielsweise die Arbeitsbewegung des Nutwerkzeuge und/oder der Wandnuterzeugungsvorrichtung keine Drehbewegung. Dementsprechend vollführt das Nutwerkzeuge und/oder die Wandnuterzeugungsvorrichtung in der Arbeitsphase bzw. während der Nuterzeugung ausschließlich eine axiale Vor- und Zurückbewegung.

### Ausführungsbeispiel

Ein Ausführungsbeispiel der Erfindung ist in der Zeichnung dargestellt und wir anhand der einzigen Figur nachfolgend näher erläutert.
- Figur 1: zeigt eine schematische Seitenansicht einer Wandnuterzeugungsvorrichtung gemäß der Erfindung.

In Figur 1 ist schematisch eine Wandnuterzeugungsvorrichtung 1 dargestellt, wobei ein Schaft 2 mit zwei Schneidkanten 3, 4 vorgesehen ist. Je ein Meißel 13, 14 umfasst je eine der beiden Schneidkanten 3, 4. Sowohl die beiden Meißel 13, 14 als auch die beiden Schneidkanten 3, 4 sind beidseits einer Längsachse 5 angeordnet, wobei auf der Längsachse 5 bzw. in Richtung der Längsachse 5 der Schaft 2 angeordnet ist. Eine Dicke 7 bzw. ein Durchmesser 7 der Meißel 13, 14 beträgt z.B. ca. 13 mm und ein Abstand 6 der beiden Schneidkanten 3, 4 beträgt z.B. ca. 26 mm. Eine Breite 8 beträgt z.B. ca. 40 mm. Insgesamt kann die Wandnuterzeugungsvorrichtung 1 z.B. ca. 240 mm lang sein.

Grundsätzlich könne sowohl größere als auch kleinere Dimension der vorgenannten Parameter verwirklicht werden. Beispielsweise können standardisierte Arbeitsbreiten 8 für standardisierte Nutbreiten verwendet werden.

Der Schaft 2 umfasst z.B. ein SDS-System 9 bzw. eine SDS-Werkzeugaufnahme 9, wobei in Figur 1 lediglich aufgrund der Draufsicht eine flachere Einspann-Nut 10, die z.B. einen halbkreisförmigen Querschnitt aufweist und die lediglich die axiale Bewegung im Arbeitseinsatz mit einem Handgerät mit SDS-Spannfutter begrenzt.

Darüber hinaus weist die dargestellte Variante der Wandnuterzeugungsvorrichtung 1 einen Verbindungssteg 15 auf, der die beiden Meißel 13, 14 verbindet und stabilisiert.

Zudem weisen die beiden Meißel 13, 14 je eine Verjüngung bzw. eine Spitze 11, 12 auf, die die Nut- bzw. Arbeitsbreite definiert.

Generell wird die Effizienz der Schlitzarbeiten durch die Wandnuterzeugungsvorrichtung 1 u.a. durch eine gleichbleibende Belastung des Anwenders gesteigert.

Zwischen den Spitzen 11, 12 vorne, die senkrecht zur Zeichnungsebene verlaufen, ist der Abstand 6 realisiert, so entsteht direkt ein Schlitz für z.B. die Kabelverlegung. Die Wandnuterzeugungsvorrichtung 1 aus Metall, insb. Stahl, mit den beiden Meißeln 13, 14 bzw. sog. "Gabeln" mit dem Durchmesser 7 von 13 mm geben der Wandnuterzeugungsvorrichtung 1 bzw. dem sog. "Doppelmeißel" genug Halt und Stabilität, so dass eine lange Lebensdauer gewährleistet ist.

Einen wesentlichen Vorteil der Wandnuterzeugungsvorrichtung 1 bildet die Zeitersparnis in der Erstellung von Schlitzarbeiten, die z.B. für die Verlegung von Stromkabeln in Mauerwerken notwendig sind. Mit der dargestellten Variante der erfindungsgemäßen Wandnuterzeugungsvorrichtung 1 bzw. dem Doppelmeißel wird in einem einzigen Arbeitsschritt ein perfekter Schlitz für z.B. die Kabelverlegung erzeugt. Der Handwerker erspart sich die ganze Arbeit mit der Schlitzmaschine und die Nacharbeit mit einem herkömmlichen Meißel. So spart sich der Handwerker nicht nur sehr viel Zeit für die Herstellung des Schlitzes, sondern auch für den Platz im Fahrzeug für die Schlitzmaschine und den Staubsauger sowie dem zusätzlichen (manuellen) Meißel etc.. Dagegen passt die Wandnuterzeugungsvorrichtung 1 in jeden handelsüblichen Werkzeugkoffer für Handwerker und kann v.a. aufgrund des SDS-Schaftes 9 mit bereits vorhandenen und für unterschiedlichste Handwerksarbeiten sowieso vorliegenden elektrischen Handgeräten bzw. Bohrhämmern verwendet werden.

## Patentansprüche

1. Wandnuterzeugungsvorrichtung (1) zum Erzeugen von Nuten oder Schlitzen in einer Wand oder Mauer aus Stein oder steinähnlichen Werkstoffen mit wenigstens einer ersten Schneidkante (3) und mit einem in eine Längsachse (5) ausgerichteten Schaft (2), **dadurch gekennzeichnet, dass** zusätzlich eine zweite Schneidkante (4) vorgesehen ist und dass die erste Schneidkante (3) und die zweite Schneidkante (4) jeweils quer in Bezug auf die Längsachse (5) ausgerichtet sind, wobei quer zu einer Schneidkantenrichtung der ersten Schneidkante (3) und der zweiten Schneidkante (4) ein Abstand (6) zwischen der ersten Schneidkante (3) und der zweiten Schneidkante (4) vorgesehen ist.

2. Vorrichtung nach Anspruch 1, **dadurch gekennzeichnet, dass** die erste Schneidkante (3) und die zweite Schneidkante (4) parallel zueinander ausgerichtet sind.

3. Vorrichtung nach einem der vorgenannten Ansprüche, **dadurch gekennzeichnet, dass** die erste Schneidkante (3) und die zweite Schneidkante (4) senkrecht zur Schneidkantenrichtung betrachtet nebeneinander angeordnet sind.

4. Vorrichtung nach einem der vorgenannten Ansprüche, **dadurch gekennzeichnet, dass** die Längsachse (5) zwischen der ersten Schneidkante (3) und der zweiten Schneidkante (4) angeordnet ist.

5. Vorrichtung nach einem der vorgenannten Ansprüche, **dadurch gekennzeichnet, dass** ein erster Schneidenabstand der ersten Schneidkante (3) und der Längsachse (5) sowie ein zweiter Schneidenabstand der zwischen der zweiten Schneidkante (4) und der Längsachse (5) gleich groß sind.

6. Vorrichtung nach einem der vorgenannten Ansprüche, **dadurch gekennzeichnet, dass** an dem Schaft (2) ein erster, die erste Schneidkante (3) umfassender Flachmeißel (13) und ein zweiter, die zweite Schneidkante (4) umfassender Flachmeißel (14) angeordnet sind, so dass genau zwei Schneidkanten (3, 4) vorgesehen sind.

7. Vorrichtung nach einem der vorgenannten Ansprüche, **dadurch gekennzeichnet, dass** eine Werkzeugbreite (8) zwischen einer ersten Außenseite oder Außenfläche des ersten Flachmeißels (13) und einer zweiten Außenseite oder Außenfläche des zweiten Flachmeißels (14) vorgesehen ist, wobei die Werkzeugbreite (8) einer zu erzeugenden Nutbreite der Nut oder des Schlitzes entspricht.

8. Vorrichtung nach einem der vorgenannten Ansprüche, **dadurch gekennzeichnet, dass** die erste Außenseite oder Außenfläche des ersten Flachmeißels (13) und die zweite Außenseite oder Außenfläche des zweiten Flachmeißels (14) entgegengerichtet und quer zur Längsachse (5) ausgerichtet sind.

9. Vorrichtung nach einem der vorgenannten Ansprüche, **dadurch gekennzeichnet, dass** der Schaft (2) wenigstens eine Einspann-Nut (10), insbesondere wenigstens zwei Einspann-Nuten (10), zum Einspannen der Vorrichtung (1) umfasst und/oder dass der Schaft (2) als SDS-Schaft (2) ausgebildet ist.

10. Wandnuterzeugungshandgerät mit einem Antriebsmotor zum Antreiben eines Nutwerkzeuges (1) für eine Arbeitsbewegung, wobei das Nutwerkzeug (1) wenigstens in einem Nuterzeugungsbetrieb eine Arbeitsbewegung, insbesondere eine lineare Vor- und Zurückbewegung, in Längsrichtung (5) ausführt, **dadurch gekennzeichnet, dass** das Nutwerkzeug (1) als Wandnuterzeugungsvorrichtung (1) nach einem der vorgenannten Ansprüche ausgebildet ist.

11. Wandnuterzeugungshandgerät nach dem vorgenannten Anspruch, **dadurch gekennzeichnet, dass** die Arbeitsbewegung des Nutwerkzeuges (1) und/oder der Wandnuterzeugungsvorrichtung (1) keine Drehbewegung umfasst.

12. Wandnuterzeugungshandgerät nach dem vorgenannten Anspruch, **dadurch gekennzeichnet, dass** das Wandnuterzeugungshandgerät als Bohrhammer ausgebildet ist.

13. Verfahren zum Erzeugen von Nuten oder Schlitzen in einer Wand oder Mauer aus Stein oder steinähnlichen Werkstoffen, **dadurch gekennzeichnet, dass** eine Wandnuterzeugungsvorrichtung (1) oder ein Wandnuterzeugungshandgerät nach einem der vorgenannten Ansprüche verwendet wird.
